# EUROPÄISCHE PATENTANMELDUNG

(11) **EP 0 539 799 A2**
(43) Veröffentlichungstag der Anmeldung: **05.05.1993**
(21) Anmeldenummer: 92117589.9
(22) Anmeldetag: 15.10.1992
(51) Int. Cl.: H04H 1/02, H04H 1/00

(54) **Kopfstation für Satellitenempfangsanlagen**

(30) Priorität: 24.10.1991 DE 4135051
(71) Anmelder: F T E maximal Mayer GmbH & Co. KG, D-75417 Mühlacker (DE)
(72) Erfinder: Büchner, Klaus, W-7130 Mühlacker (DE)
(74) Vertreter: Jeck, Anton, Dipl.-Ing.

(57) **Zusammenfassung**

Die Erfindung betrifft Gemeinschaftsempfangs - anlagen mit baukastenartig und betrieblich mitein - ander verbindbaren Bausteinen mit Sat - ZF - Ein - gängen und -Ausgängen. Jeder Baustein weist jeweils einen Eingang und jeweils mindestens einen Ausgang für den terrestrischen Frequenzbereich auf. Jeweils ein terrestrischer Ausgang des jeweils einen Bausteins ist an den terrestrischen Eingang des je - weils benachbarten Bausteins anschließbar.

## Beschreibung

Die Erfindung betrifft eine Kopfstation für Gemeinschaftsempfangsanlagen nach dem Oberbegriff des Patentanspruches 1.

Empfangsanlagen der eingangs genannten Art sind zum einen an Antennenkabel vom Parabol - spiegel und zum anderen an einen Receiver an - schließbar. Um auch öffentlich - rechtliche Pro - gramme, insbesondere das 1. und das 2. Programm, empfangen zu können, müssen die Teil - nehmer auch terrestrische Programme empfangen können, die mit dem Fernseher bzw. Receiver über terrestrische Leitungen verbindbar sind. Dies hat zur Folge, daß der Empfang aller Programme eine Vielzahl von Kabeln und einen hohen Verschal - tungsaufwand voraussetzt, was unerwünscht ist. In der DE 35 43 229 C1 ist ein Hausverteilernetz für Einzel - und Gemeinschaftsantennenanlagen be - schrieben, bei dem es um die Zusammenschaltung von 2 terrestrischen Frequenzbereichen - FM und TV mit 2 Sat-ZF Bereichen (von links - und rechtsdrehender Polarisation) - auf 2 Koaxialkabel und die Auskopplung durch Antennensteckdosen mit Richtkoppel - Charakteristik geht. Bei den zu - sammensteckbaren Bausteinen (terrestrische Ver - stärker, Weichen, Sat-ZF-Verstärker) handelt es sich um unterschiedliche Komponenten. Dabei müssen 2 getrennte Kabel bis zum Endverbraucher (2-Sat-ZF-Signale) installiert werden. Ferner ist in der DE-AS 22 01 783 eine Sammelschiene - nanordnung für Gemeinschaftsantennenanlagen beschrieben, auf die Verstärker oder Umsetzer aufgesteckt werden können.

Ausgehend von dem obigen Stand der Technik liegt der Erfindung die Aufgabe zugrunde, hier Abhilfe zu schaffen.

Die gestellte Aufgabe wird erfindungsgemäß durch die Merkmale des Anspruches 1 gelöst.

Man erkennt, daß die Erfindung jedenfalls dann verwirklicht ist, wenn eine Kopfstation vorhanden ist, die aus miteinander zusammensteckbaren Bausteinen mit Eingängen und Ausgängen für Terrestrische - und Sat - Frequenzen besteht. Die Umschaltbausteine sind hierbei so beschaffen, daß sie sich ohne Verschaltungsaufwand direkt anein - ander stecken lassen. Damit können Kopfstationen mit bis zu 38 Teilnehmern problemlos und schnell aufgebaut werden.

Weitere zweckmäßige und vorteilhafte Ausge - staltung der Erfindung gehen aus den Unteran - sprüchen hervor.

Eine besonders zweckmäßige Ausgestaltung sieht vor, daß die Bausteine in Reihe schaltbar sind. Im Rahmen dieses Erfindungsgedankens ist es zweckmäßig, wenn mindestens zwei Reihen von Bausteinen parallel zueinander schaltbar sind.

Bezüglich einer konkreten Ausgestaltung der Erfindung ist es zweckmäßig, wenn die Bausteine jeweils drei Eingänge und jeweils drei Ausgänge besitzen, von denen drei Ausgänge als Anschlüsse für Teilnehmer vorgesehen sind, während die an - deren drei Ausgänge gleichzeitig als Verbin - dungskörper zwischen jeweils zwei Bausteinen vorgesehen sind. Dabei sind die Eingänge so beschaffen, daß sie mit den Ausgängen des benach - barten Bausteines zusammensteckbar sind. Schließlich sieht eine zweckmäßige Ausgestaltung der Erfindung vor, daß ein Grundbaustein vorge - sehen ist, der an eine Stromversorgung anschließ - bar ist, drei Eingänge und mindestens drei Teil - nehmerausgänge aufweist.

Ein Ausführungsbeispiel der Erfindung ist in der Zeichnung schematisch dargestellt und wird im folgenden näher erläutert.

In der Zeichnung ist eine Kopfstation 10 für Satellitengemeinschaftsempfangsanlagen mit bau - kastenartig und betrieblich miteinander verbindbaren Bausteinen 12 und 13 mit Sat-ZF-Eingängen 14 und Ausgängen 16 dargestellt, von denen die Bausteine 12 gleichartig ausgebildet sind, während der Baustein 13 als ein Grundbaustein ausgebildet ist, der an eine Stromversorgung 20 anschließbar ist und drei Eingänge 16 und 49 sowie vier Aus - gänge 19 aufweist. Über das Kabel 22 kann der Ausgang 19 an eine Antennensteckdose (Sat/terrestrisch) angeschlossen sein. Über eine terrestrische Leitung 44 und eine Sat - Leitung 46 ist eine Verbindung mit einem Receiver 24 herstellbar. Die Satellitenaußenheit 30 besteht aus ei - nem Parabolspiegel 32, einer H/V-Weiche 38 und den Koaxialkabeln 40 und 42 zur Übertragung der Signale LNC horizontal 34 bzw. LNC vertikal 36. Das Kabel 40 überträgt die Ebene 1, während das Kabel 42 die Ebene 2 überträgt. Die terrestrische Außenheit 26 ist über einen Mehrbereichverstärker 28 und die Leitung 29 an den Eingang für terrestrische Frequenzen 44 angeschlossen. Mit der Bezugsziffer 49 ist gleichzeitig der terrestrische Ausgang des ersten Bausteins und der terrestri - sche Eingang des benachbarten Bausteins bezeichnet. Die Anschlüsse 14, 44 und 16, 49 sind so beschaffen, daß sie gleichzeitig auch Steckverbin - dungen zwischen den benachbarten Bausteinen ermöglichen. Die Teilnehmeranschlüsse 18, 19 übertragen den terrestrischen Frequenzbereich und gleichzeitig jeweils einen Sat - ZF - Frequenzbe - reich. Die Umschaltung zwischen den beiden Sat-ZF-Frequenzbereichen erfolgt durch Variation der Gleichspannung am Teilnehmerausgang zwischen 14 und 18 Volt. Der terrestrische Frequenzbereich bleibt davon unbeeinflußt. Die Frequenz des terrestrischen Frequenzbereichs liegt im Bereich von 47 - 862 MHz, während die Frequenz des Sat-ZF-Frequenzbereiches die Frequenzen von 950 - 1750 MHz abdeckt. Im einzelnen besteht die Kopfstation 10 aus der Grundeinheit 13 (SVG 3/4) zur Versorgung von bis zu 4 Teilnehmern. Es sind drei Eingänge 16, 49 (2 x Sat-ZF- und 1 x terrestrischer Frequenzbereich) und vier Ausgänge (vier Teilnehmer) vorgesehen. Die Bausteine 12 (Erweiterungseinheiten SVE 3/3) sind mit der Grundeinheit 3 zusammensteckbar. Es kann ferner auch ein Mehrbereichverstärker MA 32 R06 als Vorsteckeinheit vorgesehen sein, wenn kein vorhandener Verstärker genutzt wird.

Die Bausteine 12 besitzen integrierte Verstärker zum Ausgleich der Verteilerverluste. Das System ist so dimensioniert, daß jeder Teiler unab - hängig von der Position seiner Anschlußbuchse und unabhängig von der Anzahl der Bausteine (Größe der Kopfstation) die gleichen HF-Pegel erhält. Die Erweiterung der Kopfstation auf die ge - wünschte Teilnehmerzahl geschieht durch Aufstecken von Erweiterungseinheiten 12. Die Einspeisung der terrestrischen Frequenzbereiche erfolgt entweder direkt am ersten SVE - Baustein von der vorhandenen Hausanlage oder durch Verwen - dung des ebenfalls aufsteckbaren Mehrbereich - verstärkers 1 (MA 32 R06). Die Kopfstation ist bis 19 Teilnehmeranschlüsse ausbaubar. Mehr Teil - nehmeranschlüsse sind möglich durch Zusam - menschalten von SVE/SVG - Blöcken am Eingang mit Verteilern.

## Patentansprüche

1. Kopfstation für Gemeinschaftsempfangsanlagen mit baukastenartig und betrieblich mitein - ander verbindbaren Bausteinen mit Sat-ZF-Eingängen (14) und -Ausgängen, dadurch gekennzeichnet, daß jeder Baustein (12) jeweils einen Eingang (44) und jeweils mindestens einen Ausgang (45, 49) für den terrestrischen Frequenzbereich aufweist und daß jeweils ein terrestrischer Ausgang (49) des jeweils einen Bausteins (12) an den terrestrischen Eingang des jeweils be - nachbarten Bausteins (13) anschließbar ist.

2. Kopfstation nach Anspruch 1, dadurch gekennzeichnet, daß die Bausteine (12, 13) in Reihe geschaltet sind.

3. Kopfstation nach Anspruch 1 oder 2, dadurch gekennzeichnet, daß mindestens zwei Reihen von Bausteinen (12, 13) parallel zueinander schaltbar sind.

4. Kopfstation nach einem der Ansprüche 1 bis 3, dadurch gekennzeichnet, daß die Bausteine (12) jeweils drei Eingänge (14, 44) und jeweils sechs Ausgänge (16, 18, 49) besitzen, von denen drei Ausgänge (18) als Anschlüsse für Teilnehmer vorgesehen sind, während die anderen drei Ausgänge (16, 49) gleichzeitig als Verbindungskörper zwi - schen jeweils zwei Bausteinen (12) vorgesehen sind.

5. Kopfstation nach einem der Ansprüche 1 bis 3, dadurch gekennzeichnet, daß die Eingänge des einen Bausteins (13) mit den Ausgängen des benachbarten Bausteins (12) zusammensteckbar sind.

6. Kopfstation nach einem der Ansprüche 1 bis 5, dadurch gekennzeichnet, daß ein Grundbaustein (13) vorgesehen ist, der an eine Stromversorgung (20) anschließbar ist, drei Eingänge und mindestens drei Teilneh - merausgänge (19) aufweist.
